# FASCICULE DE BREVET EUROPEEN

(11) **EP 4 356 368 B1**
(45) Date de publication et mention de la délivrance du brevet: **18.02.2026**
(21) Numéro de dépôt: 22737573.0
(22) Date de dépôt: 16.06.2022
(51) Int. Cl.: G10H 1/06, G10H 3/18

(54) **DISPOSITIF DE TRAITEMENT D'UN SIGNAL AUDIO**
VORRICHTUNG ZUR VERARBEITUNG EINES AUDIOSIGNALS
AUDIO SIGNAL PROCESSING DEVICE

(30) Priorité: 16.06.2021 FR 2106365
(43) Date de publication de la demande: 24.04.2024
(73) Titulaire: Monday Noise, 75010 Paris (FR)
(72) Inventeur: SAVONET, Jeremy, 69310 Pierre Bénite (FR); PETROFF, Antoine, 75010 Paris (FR)
(74) Mandataire: Oak & Fox
(86) Numéro de dépôt international: PCT/EP2022/066507
(87) Numéro de publication internationale: WO 2022/263607

(56) Documents cités:
- EP-A2- 0 743 767
- JP-A- H0 527 760
- JP-A- H09 160 545

## Description

### Domaine de l'invention

L'invention concerne le domaine des effets pour instruments de musique et/ou pour la voix. Plus particulièrement, l'invention concerne le domaine des effets électroniques pour les instruments de musique. Plus particulièrement, l'invention concerne le domaine des dispositifs de traitement d'un signal audio. L'invention concerne également le domaine des pédales d'effets pour guitares électriques.

### État de la technique

Il est connu d'utiliser des dispositifs de traitement d'un signal audio pour modifier des caractéristiques d'un signal audio. De tels dispositifs permettent par exemple de modifier les caractéristiques fréquentielles d'un signal audio, par exemple en amplifiant certaines fréquences du signal audio et en en atténuant d'autres. Un tel dispositif peut également agir sur l'amplitude du signal, la compression de celui-ci par exemple.

Il est connu par exemple des pédales d'effets audio destinées à être utilisées avec des guitares électriques. Par pédale d'effet, on entend un dispositif de traitement d'un signal audio issu d'un instrument de musique qui comporte un interrupteur de mise en marche actionnable avec le pied. Généralement, des pédales d'effet sont utilisées avec des guitares électriques, des basses électriques, des claviers, des synthétiseurs, des voies captées par un microphone, etc. Il est connu par exemple des pédales d'effet dit « overdrive » ou saturation, qui vont modifier les caractéristiques fréquentielles du signal audio en entrée, l'amplitude du signal, le gain du signal, ainsi que pratiquer un écrêtage du signal, qui peut être doux ou dur (« soft clipping » ou « hard clipping »). De telles pédales utilisent traditionnellement un traitement entièrement analogique du signal audio. Ainsi, le signal audio ne passe que par des composants analogiques et n'est jamais numérisé au cours du processus de traitement du signal audio par le dispositif. Par exemple, l'écrêtage est traditionnellement réalisé par des diodes qui vont être sollicitées dans leur gamme de fonctionnement non linéaire pour réaliser l'écrêtage. De manière alternative, on peut utiliser des transistors, des lampes d'amplification, ou bien tout autre composant non-linéaire pour effectuer la même fonction. Ces dispositifs comprennent également des étages d'égalisation analogique du signal audio. Ces étages, qui peuvent être situés en amont et/ou en aval de l'étage effectuant l'écrêtage. De tels dispositifs présentent l'inconvénient de ne pas être très polyvalents, chaque fonction nécessitant l'ajout de nouveaux composants. Notamment, le circuit d'un tel dispositif ne comprend qu'un seul type d'égalisation fréquentielle, chaque nouveau type d'égalisation nécessitant l'ajout de nouveaux composants. De plus, dans de tels dispositifs, le circuit d'égalisation fréquentielle du signal est étroitement lié au circuit d'écrêtage, ce qui fait que seul un réglage fréquentiel du dispositif est réellement utilisable par les musiciens. On peut également noter que les caractéristiques de l'écrêtage réalisé par le circuit d'écrêtage est également lié au circuit d'égalisation fréquentiel. Ainsi, il est difficile d'obtenir certaines combinaisons de qualité d'écrêtage et de type d'égalisation fréquentiel voulus dans un circuit complètement analogique. De plus, il n'est pas possible dans ce type de dispositifs de conserver des réglages enregistrés, chaque réglage du dispositif étant réalisé par manipulation de potentiomètres.

On connaît également des dispositifs de traitement audio qui utilisent des technologies numériques pour effectuer la même fonction que les dispositifs de traitement analogiques. De tels dispositifs comportent des convertisseurs analogique-numérique pour numériser le signal analogique d'entrée. Ensuite, un traitement numérique est effectué sur le signal qui passe ensuite par un convertisseur numérique analogique pour être converti en signal analogique de sortie. Habituellement, le traitement numérique peut être basé sur une réponse impulsionnelle d'un effet analogique classique. Un tel traitement permet de modéliser les caractéristiques fréquentielles du signal mais se limite au domaine linéaire du fonctionnement du signal. Le traitement numérique peut également être basé sur la simulation numérique de chaque composant du module analogique de référence. De tels dispositifs présentent l'inconvénient de proposer une modélisation numérique du signal qui n'est pas parfaite. Notamment, les zones de non-linéarité introduites par les composants analogiques sont très difficiles à modéliser de manière fidèle et suffisamment proche du traitement effectué par le composant analogique original. Cette différence entre la modélisation et le résultat obtenu par un composant numérique entraine un son moins naturel qui ne satisfait pas complètement les musiciens. En particulier, de tels dispositifs de tels systèmes modélisés ne rendent pas bien compte de la dynamique du jeu du musicien, c'est-à-dire des variations d'amplitude du signal issu de l'instrument de musique. On peut noter également que des processeurs de signal numérique capables de modéliser entièrement le traitement complet du signal sont en général assez coûteux, ce qui représente finalement peu d'intérêt dans le cadre d'un dispositif de traitement de signal audio tel qu'une pédale d'overdrive. Ce type de modélisation se retrouve finalement dans en général dans des dispositifs de type « multi-effet » qui sont peu intuitifs à utiliser pour le musicien.

Le brevet JPH0527760A décrit un dispositif permettant d'ajouter des effets audio à des instruments à cordes électroniques, via une console équipée de boutons de réglage du gain de l'amplificateur d' entrée. Un DSP reçoit le signal acoustique et le transmet à un convertisseur numérique-analogique CNA pour appliquer un effet analogique (e.g. distorsion) par deux diodes d'écrêtage. Le signal est ensuite reconverti en numérique, renvoyé au DSP et finalement transmis à un CNA pour restitution. La tension d'écrêtage des diodes est ajustée en fonction du gain.

### Résumé de l'invention

Le dispositif selon l'invention permet de surmonter les inconvénients précités.

L'invention est définie par les revendications.

Le dispositif de traitement d'un signal audio selon l'invention permet de profiter des avantages des dispositifs de traitement analogique et des avantages des dispositifs de traitement numérique. Il a été constaté que les simulations numériques de composants ayant un comportement non-linéaire étaient difficiles à réaliser de manière fidèle, ce qui entraine une non-fidélité des simulations. Le dispositif selon l'invention permet de surmonter ces inconvénients, car il permet d'utiliser au moins un composant analogique dans une zone de non-linéarité. De ce fait, les parties du traitement du signal audio (telles que les égalisations, les amplifications) qui sont facilement et fidèlement modélisables sont réalisées par le premier composant numérique et/ou le second composant numérique. Par contre, les non-linéarités du signal sont générées dans l'étage de traitement analogique par l'au moins un composant électronique. Ainsi, on dispose de non-linéarités dans le signal qui sont propres aux composants analogiques. De la même manière, on dispose de la puissance et de l'adaptabilité des composants numériques pour effectuer des opérations d'égalisation et d'amplification. On peut également noter que les opérations d'égalisation pratiqués sur le signal numérique sont beaucoup plus légères en ressources que des opérations de simulations menées par les systèmes numériques de l'art antérieur. Elles nécessitent donc des processeurs de signal numériques consommant moins d'énergie et étant moins coûteux que ceux de l'art antérieur. Le dispositif de traitement selon l'invention permet de reproduire les nuances et la dynamique d'un effet entièrement analogique tout en ayant la versatilité et les possibilités de mémorisation d'un effet numérique. Le contrôle numérique des opérations d'égalisation, notamment de l'opération de première égalisation numérique permet également de contrôler le comporter de l'étage de traitement analogique, ce qui permet d'obtenir des possibilités de traitement du signal audio qui ne sont pas accessibles par un dispositif entièrement analogique ou par un dispositif entièrement numérique.

Selon un mode de réalisation, le dispositif de traitement d'un signal audio comprend en outre :
- Un second convertisseur numérique-analogique du septième signal numérique de sortie pour produire un huitième signal analogique ; et
- Une interface de sortie du huitième signal analogique de sortie en sortie du premier composant numérique.

Cette disposition permet d'avoir une sortie analogique du signal et ainsi d'insérer le dispositif de traitement dans une chaîne de signal complètement numérique.

Selon un mode de réalisation, au moins un composant électronique ayant au moins une plage de fonctionnement non-linéaire prédéfinie de l'étage de traitement analogique est une diode, un transistor, un opto-coupleur ou une lampe d'amplification. De tels composants permettent d'effectuer des fonctions d'amplification, d'écrêtage, de compression ou de modulation du signal dans l'étage de traitement analogique.

Selon un mode de réalisation, le premier composant numérique et/ou le second composant numérique est configuré pour ajuster le bias du composant électronique ayant au moins une plage de fonctionnement non-linéaire prédéfinie. Ces caractéristiques permettent une adaptation du bias du au moins un composant électronique ayant une plage de fonctionnement non-linéaire prédéfinie par le ou les composants numériques. De cette manière, on peut choisir des points de fonctionnement pour ces composants de manière simple et les adapter simplement, que ce soit de manière statique ou bien dynamique.

Selon un mode de réalisation, le dispositif de traitement d'un signal audio comporte au moins un convertisseur numérique-analogique de contrôle configuré pour fournir au moins un signal analogique de contrôle ajustant le bias du composant électronique ayant au moins une plage de fonctionnement non-linéaire prédéfinie en fonction d'une première donnée de contrôle fournie par le premier composant numérique et/ou en fonction d'une seconde donnée de contrôle fournie par le second composant numérique. Selon cette disposition, le bias est réglé en fonction d'une donnée de contrôle qui peut être réglable par un utilisateur ou générée en fonction d'autre données qui peuvent être mémorisées, mesurées et/ou calculées.

Selon un mode de réalisation, le premier composant numérique comporte un étage d'analyse du second signal numérique, ledit étage d'analyse étant configuré pour générer la première donnée de contrôle en fonction d'au moins une caractéristique mesurée d'un second signal numérique. Cette caractéristique permet d'effectuer le contrôle du bias du ou des composants de l'étage de traitement analogique en fonction de données mesurées du signal en entrée du dispositif de traitement d'un signal audio. De cette manière, on peut faire varier le traitement du signal en fonction de la dynamique du jeu d'un musicien.

Selon un mode de réalisation, le second composant numérique comporte un étage d'analyse du sixième signal numérique, ledit étage d'analyse étant configuré pour générer la seconde donnée de contrôle en fonction d'au moins une caractéristique mesurée du sixième signal numérique. Selon cette disposition, le bias est adapté en fonction de caractéristiques mesurées sur le signal en sortie de l'étage de traitement analogique. De cette manière, le traitement par l'étage de traitement analogique peut être effectué en fonction de la réponse dudit étage.

Selon un mode de réalisation, la première donnée de contrôle comporte une donnée de détection d'enveloppe du second signal numérique et/ou une donnée générée en fonction d'une analyse harmonique du second signal et/ou une donnée d'amplitude du second signal numérique. Ces dispositions permettent d'effectuer une compression de faire varier le traitement analogique du signal en fonction de l'amplitude de celui-ci, de la détection de son enveloppe ou de caractéristiques fréquentielles de celui-ci. De cette manière, le traitement est adapté en fonction de la dynamique du jeu du musicien, ou en fonction des caractéristiques fréquentielles du signal venant de son instrument.

Selon un mode de réalisation, la seconde donnée de contrôle comporte une donnée de détection d'enveloppe du sixième signal numérique et/ou une donnée générée en fonction d'une analyse harmonique du sixième signal et/ou une donnée d'amplitude du sixième signal numérique. De cette manière, le traitement est adapté en fonction de la dynamique du jeu du musicien, ou en fonction des caractéristiques fréquentielles du signal venant de son instrument, après traitement par l'étage de traitement analogique. Le traitement du signal est donc adapté au jeu du musicien, aux caractéristiques de son instrument, et à la réponse de l'étage de traitement analogique à ce signal.

Selon un mode de réalisation, le dispositif de traitement d'un signal audio comporte un capteur de température et/ou un capteur de luminosité et/ou un capteur d'hygrométrie. Cette disposition permet de mesurer des paramètres pouvant influencer le fonctionnement des composants électroniques.

Selon un mode de réalisation, la première donnée de contrôle et/ou la seconde donnée de contrôle est générée en fonction d'un paramètre mesuré par le capteur de température et/ou un capteur de luminosité et/ou un capteur d'hygrométrie. Cette caractéristique permet de modifier le point de fonctionnement du ou des composants électroniques ayant au moins une zone de fonctionnement non-linéaire prédéfinie en fonction de paramètres environnementaux pouvant l'influencer. De cette manière on peut conserver un fonctionnement stable desdits composants même lorsque ces paramètres varient.

Selon un mode de réalisation, le premier composant numérique est configuré pour réaliser un filtrage fréquentiel et/ou une amplification du second signal numérique. Cette disposition permet de modifier les caractéristiques du signal avant le passage dans l'étage de traitement analogique et va donc influencer la qualité du traitement analogique. De plus, le fait de faire ce traitement de manière numérique permet une grande adaptabilité de ce traitement et un changement de celui-ci sans avoir à changer de composants.

Selon un mode de réalisation, le second composant numérique est configuré pour réaliser un filtrage fréquentiel et/ou une amplification du sixième signal numérique. Cette disposition permet un filtrage et un traitement du signal qui va sortir du dispositif de traitement avec une grande adaptabilité de celui-ci sans avoir à changer de composants.

Selon un mode de réalisation, le premier composant numérique est configuré pour transmettre un troisième signal numérique dérivé au deuxième composant numérique qui est configuré pour mixer le troisième signal numérique dérivé avec le sixième signal numérique. Cette disposition permet de pratiquer un écrêtage doux sur le signal qui est entièrement paramétrable grâce à la première égalisation numérique et à la seconde égalisation numérique.

L'invention concerne également une unité de traitement audio pour instrument de musique comportant un dispositif de traitement selon l'invention, ladite unité de traitement audio comportant un interrupteur commandant l'activation du dispositif de traitement, au moins un premier actionneur pour configurer les premiers paramètres d'entrée et/ou les seconds paramètres d'entrée et/ou le bias. De cette manière on dispose d'une unité de traitement audio profitant des avantages du dispositif de traitement selon l'invention, qui est actionnable par l'utilisateur et dont les paramètres sont réglables par celui-ci.

Selon un mode de réalisation, l'unité de traitement audio comprend un composant électronique et une mémoire, ladite mémoire enregistrant une pluralité de configurations de fonctionnement de plages de valeurs des premiers paramètres d'entrée avec les seconds paramètres d'entrée et avec les valeurs de bias, le au moins premier actionneur comportant des positions activables permettant de sélectionner une configuration donnée enregistrée dans la mémoire, ladite sélection configurant automatiquement le dispositif de traitement. La présence de la mémoire permet une mémorisation de paramètres correspondants à une configuration entrée par un utilisateur. De cette manière l'utilisateur peut retrouver des configurations qu'il apprécie.

Selon un mode de réalisation, l'unité de traitement audio est une pédale d'effet pour instrument électrique, un amplificateur pour instrument électrique, une unité de type rack pour instrument électrique ou une table de mixage.

### Brève description des figures

D'autres caractéristiques et avantages de l'invention ressortiront à la lecture de la description détaillée qui suit, en référence aux figures annexées, qui illustrent :
Fig. 1 : un schéma bloc d'un dispositif de traitement d'un signal audio selon un premier mode de réalisation de l'invention ;
Fig. 2 : un schéma bloc d'un dispositif de traitement d'un signal audio selon un second mode de réalisation de l'invention ;
Fig. 3 : un schéma électrique d'un étage de traitement analogique d'un dispositif de traitement d'un signal audio selon un troisième mode de réalisation de l'invention ;
Fig. 4 : un schéma électrique d'un étage de traitement analogique d'un dispositif de traitement d'un signal audio selon un quatrième mode de réalisation de l'invention ;
Fig. 5 : un schéma électrique d'un étage de traitement analogique d'un dispositif de traitement d'un signal audio selon un cinquième mode de réalisation de l'invention ; et
Fig. 6 : une vue d'un dispositif de traitement d'un signal audio en cours d'utilisation selon un sixième mode de réalisation de l'invention.

### Description de l'invention

La figure 1 représente un schéma bloc d'un premier mode de réalisation d'un dispositif de traitement DIS1 d'un signal audio S1 selon un premier mode de réalisation de l'invention. Dans ce schéma, chaque bloc représente un bloc fonctionnel et/ou matériel du dispositif de traitement DIS1.

Le dispositif de traitement DIS1 comporte une interface d'acquisition INT1 d'un signal analogique S1. Le premier signal analogique S1 est un signal audio. Par signal audio S1, on entend un signal électrique qui est issu d'une source audio. Ladite source audio peut être par exemple un instrument de musique électro-acoustique, instrument qui comporte au moins un microphone transformant une onde sonore en signal électrique S1. La source audio peut aussi être un instrument de musique électronique qui produit un signal S1 électrique. La source audio peut également être un microphone captant le son d'une voix ou d'un instrument de musique acoustique. La source audio peut également être un signal électrique issu d'une unité de traitement sonore électronique. Selon un mode de réalisation, la source audio est une guitare électrique ou une basse électrique.

L'interface d'acquisition INT1 est par exemple une fiche de connexion d'un câble de connexion à un instrument de musique. Cette interface d'acquisition INT1 permet de recueillir le signal électrique issu de la source audio.

Le dispositif de traitement DIS1 comprend ensuite un premier convertisseur analogique-numérique CAN1. Le premier convertisseur analogique numérique CAN1 convertit le signal analogique d'entrée S1 pour produire un second signal numérique S2.

Le dispositif de traitement DIS1 comporte ensuite un au moins un premier composant numérique NUM1. Le premier composant numérique NUM1 reçoit le second signal numérique S2.

Le premier composant numérique est configuré pour réaliser une première égalisation numérique EGAL1 du second signal numérique S2. Par première égalisation numérique EGAL1, on entend au moins une égalisation numérique du second signal, ou bien deux, trois ou quatre égalisations successives du signal numérique. La première égalisation numérique EGAL1 du second signal peut être une égalisation fréquentielle de celui-ci. Elle peut être également une amplification dudit second signal numérique S2. La première égalisation numérique EGAL1 peut également être une succession de plusieurs égalisations fréquentielles et/ou de plusieurs amplifications du signal. Selon un mode de réalisation, l'égalisation numérique du second signal comporte une égalisation fréquentielle et une amplification dudit second signal S2. Selon un mode de réalisation, la première égalisation numérique comprend, en plus ou en remplacement de l'égalisation fréquentielle, un traitement dynamique numérique du signal. Par exemple, ce traitement dynamique peut être une compression numérique du signal. La première égalisation numérique EGAL1 du second signal S2 produit un troisième signal numérique S3. La première égalisation numérique EGAL1 est configurable selon des premiers paramètres d'entrée PARA1. Les premiers paramètres d'entrée PARA1 permettent de sélectionner le type d'égalisation effectuée. Ils permettent également de sélectionner les bandes de fréquences qui seront amplifiées ou atténuées par une égalisation fréquentielle. Ils permettent également de sélectionner un traitement dynamique numérique du signal, par exemple une compression numérique du signal.

Le dispositif de traitement DIS1 comporte ensuite un premier convertisseur numérique-analogique CNA1. Le premier convertisseur numérique-analogique CNA1 est configuré pour convertir le troisième signal numérique S3 en un quatrième signal analogique S4. La conversion du troisième signal numérique S3 est particulièrement avantageuse car elle permet d'envoyer un quatrième signal analogique qui est traitable analogiquement.

Le dispositif de traitement DIS1 comporte ensuite un étage de traitement analogique ANA1. L'étage de traitement analogique est configuré pour recevoir un signal analogique en entrée. L'étage de traitement analogique ANA1 reçoit le quatrième signal analogique S4 pour effectuer un traitement analogique de celui-ci. L'étage de traitement analogique ANA1 comporte un composant électronique ayant au moins une plage de fonctionnement non-linéaire prédéfinie. Par plage de fonctionnement non-linéaire prédéfinie, on désigne une plage de fonctionnement dans laquelle le composant électronique se comporte de manière non linéaire vis-à-vis du signal analogique le sollicitant. L'étage de traitement analogique est configuré pour traiter le quatrième signal analogique S4 dans au moins une partie de la plage de fonctionnement non-linéaire. L'étage de traitement analogique traite donc le quatrième signal analogique S4 dans la plage de fonctionnement non-linéaire du composant électronique. De cette manière, le composant électronique introduit des non-linéarités dans le quatrième signal analogique S4. Ces non-linéarités sont donc introduites par un composant analogique dans le signal analogique. Cette disposition permet de conserver la qualité acoustique des non-linéarités introduites de manière analogique dans le signal. Cela est particulièrement avantageux car il est très difficile de modélise fidèlement le fonctionnement non-linéaire d'un composant analogique numériquement. L'étage de traitement analogique ANA1 génère un cinquième signal analogique S5 qui est issu du traitement analogique du quatrième signal analogique S4. Le contrôle numérique de l'opération de seconde égalisation numérique NUM1, permet également de contrôler le comportement de l'étage de traitement analogique. Notamment, il permet de fixer des points de fonctionnement de celui-ci. Cela qui permet d'obtenir des possibilités de traitement du signal audio qui ne sont pas accessibles par un dispositif entièrement analogique ou par un dispositif entièrement numérique.

Le dispositif de traitement DIS1 comporte ensuite un second convertisseur analogique-numérique CAN2. Le second convertisseur analogique-numérique CAN2 est configuré pour convertir le cinquième signal analogique S5 en un sixième signal numérique S6. La conversion permet un traitement numérique du sixième signal numérique S6.

Le dispositif de traitement DIS1 comporte ensuite un second composant numérique NUM2. Le second composant numérique NUM2 est configuré pour effectuer au moins une seconde égalisation EGAL2 du sixième signal numérique S6. Par seconde égalisation numérique EGAL2, on entend au moins une égalisation numérique du sixième signal numérique S6, ou bien deux, trois ou quatre égalisations successives du sixième signal numérique S6. La seconde égalisation numérique EGAL2 du sixième signal numérique S6 peut être une égalisation fréquentielle de celui-ci. Elle peut être également une amplification dudit sixième signal numérique S6. La seconde égalisation numérique EGAL2 peut également être une succession de plusieurs égalisations fréquentielles et/ou de plusieurs amplifications du signal. Selon un mode de réalisation, la seconde égalisation numérique EGAL2 du sixième signal numérique S6 comporte une égalisation fréquentielle dudit sixième signal S6. La seconde égalisation numérique EGAL2 du sixième signal S6 produit un septième signal numérique S7. La seconde égalisation numérique EGAL2 est configurable selon des seconds paramètres d'entrée PARA2. Les seconds paramètres d'entrée PARA2 permettent de sélectionner le type d'égalisation effectuée. Ils permettent également de sélectionner les bandes de fréquences qui seront amplifiées ou atténuées par une égalisation fréquentielle.

Le dispositif de traitement DIS1 selon l'invention permet donc avantageusement de produire un septième signal numérique S7 à partir du signal analogique en entrée S1. L'avantage du dispositif selon l'invention est de permettre des traitements numériques du signal en amont et en aval de l'étage de traitement analogique ANA1. De cette manière, les opérations d'égalisation et d'amplification du signal sont effectuées numériquement, ce qui permet de profiter des avantages des technologies numériques dans ces domaines en termes de paramétrage, d'interaction avec d'autres dispositifs, de compacité du dispositif et d'adaptabilité. Il est notamment possible d'adapter les différentes égalisations sans avoir à changer les composants des étages d'égalisation des dispositifs analogiques. Ainsi, un même dispositif peut avoir différentes égalisations possibles par réglages du premier paramètre d'entrée PARA1 et du second paramètre d'entrée PARA2, de telles égalisations étant impossibles à obtenir dans un dispositif analogique sans avoir à changer des composants. Le dispositif selon l'invention permet également d'avoir la fidélité dans le comportement non-linéaire des composants analogiques qu'il comporte. De tels comportements sont très difficilement modélisables numériquement. Ainsi, le dispositif selon l'invention permet de garder la qualité sonore des dispositifs analogiques en gardant un composant analogique tout en bénéficiant des avantages des dispositifs numériques.

Selon un mode de réalisation, le dispositif de traitement DIS1 comporte un second convertisseur numérique analogique CNA2. Le second convertisseur numérique analogique est configuré pour convertir le septième signal numérique S7 en un huitième signal analogique S8.

Le dispositif de traitement DIS1 comporte ensuite une interface de sortie INT2. L'interface de sortie INT2 permet de faire une interface de sortie du huitième signal analogique S8. L'interface de sortie S8 peut par exemple être un connecteur jack, un connecteur mini-jack, ou toute autre sorte de connectique.

La conversion analogique du septième signal numérique S6 en un huitième signal analogique S8 permet avantageusement d'avoir un dispositif de traitement DIS1 qui prend en entrée un premier signal analogique S1 et en sortie un huitième signal analogique S8. De cette manière, le dispositif de traitement DIS1 peut être inséré dans une chaine de signal audio analogique.

Selon un mode de réalisation, le dispositif de traitement DIS1 comprend entre l'interface d'acquisition INT1 et le premier convertisseur analogique numérique CAN1 un étage d'ajustement du signal d'entrée. L'étage d'ajustement du signal d'entrée est configuré pour ajuster le niveau du premier signal analogique d'entrée. Cet ajustement est réalisé en appliquant un gain sur le premier signal analogique S1. Cette disposition permet d'ajuster le niveau afin de maximiser l'efficacité de la conversion analogique-numérique du premier convertisseur analogique-numérique CAN1 et d'éviter une saturation de celui-ci.

Selon un mode de réalisation, l'interface d'acquisition INT1 comprend un élément de dérivation du signal permettant de transmettre le premier signal analogique d'entrée S1 directement à l'interface de sortie INT2. Cette disposition permet d'avoir pour le dispositif un mode de fonctionnent dans lequel le premier signal analogique d'entrée S1 est directement transmis à la sortie du dispositif de traitement analogique DIS1. Lorsque l'élément de dérivation est activé, le signal ne passe plus par le convertisseur et l'étage de traitement analogique ANA1. Ainsi, le dispositif dispose d'un mode dans lequel le signal le traverse sans être traité. De cette manière, le dispositif de traitement peut être inséré dans une chaine de traitement du signal audio et être activé pour traiter le signal ou non. L'élément de dérivation peut être un interrupteur.

Selon un mode de réalisation, le premier composant numérique NUM1 et le second composant numérique NUM2 font partie d'un même processeur de traitement des données. Selon ce mode, les fonctions assurées par le premier composant numérique NUM1 et le second composant numérique NUM2 sont effectuées par le processeur de traitement. Cette disposition permet de mutualiser les fonctions dans un seul composant et donc d'économiser de l'énergie électrique et de baisser les coûts de production.

### Etage de traitement analogique

Selon un mode de réalisation, au moins un des composants électroniques ayant au moins une plage de fonctionnement non-linéaire prédéfini COMP1 de l'étage de traitement analogique ANA1 est une diode. Tout type de diode peut être prévu dans cet étage.

Selon un mode de réalisation, au moins un des composants électroniques ayant au moins une plage de fonctionnement non-linéaire prédéfini COMP1 de l'étage de traitement analogique ANA1 est un transistor. Tout type de transistor peut être prévu dans cet étage, par exemple un transistor bipolaire (ou BJET), un transistor à effet de champ (ou FET), un transistor à effet de champ à grille isolée (ou MOSFET).

Selon un mode de réalisation, au moins un des composants électroniques ayant au moins une plage de fonctionnement non-linéaire prédéfini COMP1 de l'étage de traitement analogique ANA1 est une opto-coupleur.

Selon un mode de réalisation, au moins un des composants électroniques ayant au moins une plage de fonctionnement non-linéaire prédéfini COMP1 de l'étage de traitement analogique ANA1 est une lampe d'amplification ou tube à vide telles que des triodes ou des pentodes par exemple.

Selon un mode de réalisation, au moins un des composants électroniques ayant au moins une plage de fonctionnement non-linéaire prédéfini COMP1 de l'étage de traitement analogique ANA1 est un circuit complexe. Un exemple de circuit complexe est un amplificateur opérationnel.

Comme décrit précédemment, l'étage de traitement analogique ANA1 comprend au moins un composant électronique COMP1 comportant au moins une plage de fonctionnement non-linéaire. Par plage de fonctionnement non-linéaire prédéfinie, on entend une plage de fonctionnement du composant dans laquelle le composant ne se comporte pas de manière linéaire. Cette zone prédéfinie correspond à une gamme spécifique de tension appliquée à des bornes du composant électronique, et/ou à une zone spécifique d'intensité traversant ledit composant, ou bien à toute zone spécifique du fonctionnement électronique dudit composant. Par exemple, dans le cas d'une diode, la zone de comportement non-linéaire prédéfinie concerne plus particulièrement la zone dans laquelle la tension électrique aux bornes de la diode est proche de la tension de seuil de la diode. Dans cette zone, la diode a un comportement non-linéaire qui est difficilement modélisable de manière extrêmement fidèle.

Selon un mode de réalisation, le premier composant numérique est configuré pour ajuster le bias BIAS1 du au moins un composant électronique COMP1 ayant une plage de fonctionnement non-linéaire prédéfinie. Pour ajuster le bias BIAS1, le premier composant COMP1 est configuré pour ajuster le potentiel électrique à une borne dudit composant COMP1. Cet ajustement de tension permet d'ajuster la plage de fonctionnement non-linéaire prédéfinie. Par bias, on entend un décalage volontaire d'une grandeur électrique ou magnétique dans le circuit analogique, tel un courant ou une tension de polarisation du composant. Selon un exemple, on entend par réglage de bias ou ajustement de bias le réglage ou l'ajustement de la tension de polarisation d'un transistor, d'une diode et/ou d'une lampe d'amplification. De cette manière, on contrôle l'entrée du composant dans sa zone prédéfinie de fonctionnement non-linéaire. Ainsi, on contrôle les caractéristiques harmoniques du signal en sortie de l'étage de traitement analogique.

L'étage de traitement analogique est configuré pour traiter le quatrième signal analogique S4 dans au moins une partie de la plage de fonctionnement non linéaire prédéfinie du au moins un composant électronique COMP1. On entend par cela que l'étage de traitement analogique ANA1 est configuré de sorte à ce que le courant électrique traversant le au moins un composant électronique COMP1 et/ou la tension électrique à ses bornes atteigne la plage de fonctionnement non-linéaire prédéfinie.

Selon un mode de réalisation, l'étage de traitement analogique ANA1 comporte au moins deux composants électroniques ayant au moins une plage de fonctionnement non-linéaire prédéfinie qui sont sollicités dans leur plage de fonctionnement non-linéaire prédéfinie. Par exemple, l'étage de traitement analogique ANA1 comporte deux diodes d'écrêtage branchées en sens inverse et en dérivation. Un dispositif de traitement DIS1 comportant deux diodes est représenté en figure 3. Selon ce mode de réalisation, le dispositif de traitement DIS1 comporte également deux diodes électroluminescentes.

Selon un mode de réalisation, le dispositif de traitement DIS1 comporte au moins un convertisseur numérique-analogique de contrôle CONT1. Le convertisseur numérique-analogique de contrôle est configuré pour convertir une première donnée numérique de contrôle D1 issue du premier composant numérique NUM1 et/ou une seconde donnée numérique de contrôle D2 issue du second composant numérique NUM2 en un signal analogique de contrôle. Le signal analogique de contrôle est avantageusement une tension d'ajustement du bias BIAS1. Une telle disposition représente un moyen pratique de contrôle du bias par le premier composant numérique NUM1 et/ou par le second composant numérique NUM2. Le convertisseur numérique analogique de contrôle CONT1 est un convertisseur qui nécessite moins de puissance que les autres convertisseurs du dispositif de traitement DIS1 car celui-ci ne convertit pas directement de signal sonore. De cette manière, le convertisseur numérique analogique de contrôle CONT1 peut être un contrôleur PWM (pour « Pulse Width Modulation » ou modulation de largeur d'impulsion). Un tel module consomme moins d'énergie et est meilleur marché qu'un convertisseur numérique analogique pour convertir un signal audio.

Selon un mode de réalisation, l'étage de traitement analogique ANA1 comporte trois composants électronique ayant au moins une plage de fonctionnement non-linéaire prédéfinie COMP1 qui sont sollicités dans leur plage de fonctionnement non-linéaire prédéfinie. Selon un autre mode de réalisation, il en comporte quatre, cinq, six, sept, huit ou bien neuf.

Selon un mode de réalisation, le premier composant numérique NUM1 est configuré pour ajuster indépendamment le bias de deux ou plusieurs composants ayant une plage de fonctionnement non-linéaire prédéfinie COMP1. Dans ce cas, le premier composant numérique fournit plusieurs premières données numériques de contrôle D1 au convertisseur numérique-analogique de contrôle CNA3 qui les convertit en plusieurs signaux analogiques de contrôle. De cette manière, le premier composant numérique NUM1 peut contrôler numériquement simultanément plusieurs bias de plusieurs composants électroniques de l'étage analogique de traitement ANA1.

Selon un mode de réalisation, le second composant numérique NUM2 est configuré pour ajuster indépendamment le bias de deux ou plusieurs composants ayant une plage de fonctionnement non-linéaire prédéfinie COMP1. Dans ce cas, le second composant numérique fournit plusieurs secondes données numériques de contrôle D2 au convertisseur numérique-analogique de contrôle CNA3 qui les convertit en plusieurs signaux analogiques de contrôle. De cette manière, le second composant numérique NUM2 peut contrôler simultanément plusieurs bias de plusieurs composants électroniques de l'étage analogique de traitement ANA1.

Selon un mode de réalisation, les premier et second composants numériques fournissent tous les deux des données numériques de contrôle D1, D2 au convertisseur numérique-analogique de contrôle CNA3. Celles-ci sont converties en signaux analogiques de contrôle pour ajuster le ou les bias de plusieurs composants analogiques de l'étage de traitement analogique.

On peut noter que le fait d'utiliser des égalisations numériques et un contrôle numérique des composants ayant au moins une plage de fonctionnement non linéaire COMP1 permet d'utiliser tout type de diode dans l'étage de traitement analogique ANA1. Ainsi, il est possible avec une diode commune de simuler le fonctionnement d'une diode moins commune. De cette manière, on peut mettre dans l'étage de traitement analogique ANA1 des diodes qui sont plus facile à se procurer et moins onéreuses.

Selon un mode de réalisation, le premier composant numérique NUM1 est configuré pour transmettre un troisième signal numérique dérivé S3' au deuxième composant numérique NUM2. Selon ce mode de réalisation, le deuxième composant numérique NUM2 est configuré pour mixer le troisième signal numérique dérivé S3' avec le sixième signal numérique S6. Cette disposition permet de mettre en œuvre un écrêtage doux (autrement appelé « soft clipping ») par opposition avec un écrêtage dur (autrement appelé « hard clipping »). Cette disposition est présentée notamment en figure 2.

Notamment, le fait d'avoir le signal numérique dérivé S3' qui va être mixé avec le signal en sortie de l'étage de traitement analogique ANA1 permet d'avoir un circuit dans lequel le gain est mémorisable facilement dans le dispositif de traitement DIS1. En effet, le gain dans le dispositif de traitement est généré numériquement ce qui provoque des avantages en matière de mémorisation et de contrôle de celui-ci.

### Modalités de contrôle du bias

Nous allons décrire ci-dessous plusieurs modalités de contrôle du bias. Dans celles décrites ci-dessous, on entend par bias un des multiples bias ou tous les bias qui sont ajustables dans l'étage de traitement analogique ANA1.

Selon un mode de réalisation, le bias est ajustable dans une plage de contrôle fixe. De cette manière, on fixe un bias correspondant à un ou plusieurs points de fonctionnement prédéfinis de l'étage de traitement analogique ANA1. De cette manière, on peut faire fonctionner l'étage de traitement analogique ANA1 suivant plusieurs points de fonctionnement qui ne seraient pas atteignables par un dispositif de traitement entièrement analogique.

Selon un mode de réalisation, la ou les valeurs de bias sont sélectionnées par l'utilisation par navigation entre plusieurs points de fonctionnement prédéfinis. De cette manière, un musicien réglant le dispositif de traitement DIS1 selon l'invention peut naviguer entre plusieurs points de fonctionnement permettant l'obtention d'un résultat sonore maitrisé. De cette manière, l'utilisation du dispositif de traitement DIS1 est très intuitive pour le musicien.

Selon un mode de réalisation, la ou les valeurs de bias correspondant aux différents points de fonctionnement sont calculées par simulation préalable de l'étage de fonctionnement analogique ANA1. La simulation est menée en mesurant les harmoniques générées par le traitement analogique dans le signal en sortie de l'étage de traitement analogique ANA1. Ce mode de recherche des points de fonctionnement permet de trouver des points de fonctionnement permettant la génération d'un signal de sortie aux caractéristiques harmoniques uniques.

Selon un mode de réalisation, le premier composant numérique NUM1 comporte un étage d'analyse du second signal numérique S2. Cet étage d'analyse est configuré pour mesurer des données caractéristiques du second signal numérique S2. L'étage d'analyse peut par exemple effectuer une détection d'enveloppe sur le second signal numérique S2. Il peut également mesurer une amplitude dudit signal. Il peut également mesurer des données caractéristiques des caractéristiques harmoniques du second signal numérique S2.

Selon un mode de réalisation, le premier composant numérique adapte le bias en fonction de la ou des données caractéristiques mesurées sur le second signal numérique S2. Cette disposition permet d'adapter le bias de manière dynamique en fonction de caractéristiques du signal mesurées et donc d'avoir un contrôle du traitement effectué par l'étage de traitement analogique ANA1 en fonction des caractéristiques du signal mesurées.

Selon un mode de réalisation, le second composant numérique adapte le bias en fonction de la ou des données caractéristiques mesurées sur le sixième signal numérique S6. Cette disposition permet d'adapter le bias de manière dynamique en fonction de caractéristiques du signal mesurées et donc d'avoir un contrôle du traitement effectué par l'étage de traitement analogique ANA1 en fonction des caractéristiques du signal mesurées.

Selon un mode de réalisation, le ou les bias sont adaptés en fonction de caractéristiques mesurées sur le second signal numérique S2 et en fonction de caractéristiques mesurées sur le sixième signal numérique S6.

Selon un mode de réalisation, la première donnée de contrôle D1 et/ou la seconde donnée de contrôle D2 sont générées en fonction de la ou des caractéristiques mesurées par l'étage d'analyse du premier composant numérique NUM1. Selon un mode de réalisation, la première donnée de contrôle D1 et/ou la seconde donnée de contrôle D2 sont générées en fonction de la ou des caractéristiques mesurées par l'étage d'analyse du second composant numérique NUM2.

Selon un mode de réalisation, le dispositif de traitement DIS1 comporte au moins un capteur d'ajustement CAPT. Le capteur d'ajustement est configuré pour mesurer une donnée physique relative à l'environnement du dispositif de traitement DIS1.

Selon un mode de réalisation, la première donnée de contrôle et/ou la seconde donnée de contrôle sont générées en fonction de la donnée mesurée par le capteur d'ajustement CAPT. Selon ce mode de réalisation, le bias est donc ajusté en fonction de la donnée mesurée par le capteur d'ajustement CAPT. Le comportement des composants électroniques est souvent perturbé par les conditions physiques l'environnant. De cette manière, le bias est ajusté en fonction de la mesure de ces données afin par exemple que le composant électronique dont le bias est réglé soit le même quelles que soient les conditions environnementales.

Selon un mode de réalisation, le capteur d'ajustement est un capteur de température. La température est une donnée physique perturbant le comportement de certains composants électroniques. Notamment, le fonctionnement de certains types de diodes est très perturbé par des changements de température déplaçant certains de leurs points caractéristiques de fonctionnement. De cette manière, le bias est adapté afin de conserver un fonctionnement égal lorsque les conditions de température sont amenées à être modifiées.

Selon un mode de réalisation, le capteur d'ajustement est un capteur de luminosité. Le capteur d'ajustement mesure la luminosité ambiante au voisinage du dispositif de traitement DIS1. De cette manière, les points de fonctionnement de certains des composants de l'étage analogique de traitement ANA1 peuvent être modifiés en fonction de la luminosité ambiante. Cette disposition permet avantageusement d'avoir un dispositif de traitement DIS1 qui réagit en fonction de l'environnement lumineux extérieur. Cela est particulièrement avantageux car ce mode de fonctionnement permet au musicien d'avoir une approche créative qui lui permet de chercher de nouvelles qualités de sons. De plus, dans le cadre d'une improvisation par exemple, le résultat pour l'auditeur est plus intéressant car le traitement sonore évolue avec l'environnement.

Selon un mode de réalisation, le capteur d'ajustement est un capteur d'hygrométrie. Selon ce mode, le capteur mesure l'humidité ambiante au voisinage du dispositif de traitement DIS1. L'humidité est une donnée physique perturbant le comportement de certains composants électroniques. De cette manière, le bias est adapté afin de conserver un fonctionnement égal lorsque les conditions de température sont amenées à être modifiées.

Selon un mode de réalisation, le capteur d'ajustement est un capteur de pulsations cardiaques. De cette manière, le traitement du signal peut évoluer en fonction de l'état du musicien, notamment de son pouls. Selon un mode de réalisation, le capteur d'ajustement est un capteur de pression sanguine.

Selon un mode de réalisation, le capteur d'ajustement est un ou plusieurs accéléromètres. De cette manière, le traitement du signal peut évoluer en fonction de mouvement du dispositif de traitement DIS1. Selon ce mode, le musicien peut influencer le traitement du signal par exemple en déplaçant le dispositif de traitement avec le pied. Selon un mode de réalisation, au moins un accéléromètre est disposé sur le musicien. De cette manière, le musicien peut influer sur le fonctionnement du dispositif de traitement DIS1 par des mouvements de son corps.

Selon un mode de réalisation, le bias est ajusté en fonction d'une analyse du second signal numérique S2 et/ou du sixième signal numérique S6 comme décrit ci-dessus et en fonction d'une donnée mesurée par le capteur d'ajustement CAPT comme décrit ci-dessus. De cette manière, l'ajustement du bias ou des bias des composants de l'étage de traitement analogique ANA1 est fait en fonction à la fois de l'analyse du signal et de la mesure des conditions environnant le dispositif de traitement DIS1.

### Égalisations numériques

Selon un mode de réalisation, la première égalisation numérique EGAL1 comprend une étape premier filtrage. Avantageusement, cette étape de premier filtrage comprend l'utilisation d'un filtre passe-haut. Avantageusement, ce filtre passe-haut est un filtre de deuxième ordre permettant de filtrer les bruits parasites de haute fréquence. Avantageusement, cette étape de premier filtrage comprend l'utilisation d'un filtre passe-bas. Avantageusement, le filtre passe-bas est un filtre passe-bas de premier ordre. Cette disposition permet d'atténuer les harmoniques aiguës de l'instrument branché au dispositif de traitement DIS1. Cela simule l'influence sur le micro d'un instrument branché de l'impédance d'entrée variable d'un dispositif de traitement analogique. Avantageusement, cette étape de premier filtrage comprend l'utilisation d'un filtrage une bande en plateau (ou « high shelf equalisation »). Un tel filtrage permet de simuler une impédance d'entrée variable du dispositif de traitement DIS1. Avantageusement, cette étape de premier filtrage comprend l'utilisation d'une égalisation paramétrique à deux bandes. Chaque paramètre de chacun des filtrages est adaptable par réglage du premier composant numérique NUM1.

Selon un mode de réalisation, la première égalisation numérique comprend ensuite une étape d'égalisation fréquentielle de préparation à l'arrivée dans l'étage de traitement analogique ANA1. Cette égalisation permet avantageusement de sélectionner des bandes du signal et de les amplifier avant l'envoi dans l'étage de traitement analogique ANA1. Par exemple, on peut amplifier les fréquences médiums du signal avant envoi dans l'étage de traitement analogique ANA1. La même opération peut être effectuée avec les fréquences graves et/ou avec les fréquences aiguës du signal. Par exemple, dans le cas où l'on souhaiterait effectuer un overdrive sur le signal avec le dispositif de traitement DIS1, on peut effectuer à ce stade une amplification des fréquences médiums du signal avant d'envoyer le signal dans un étage de traitement analogique ANA1 comprenant un circuit d'écrêtage à diodes. De cette manière, on effectuer une saturation sur le signal préférentiellement sur les fréquences qui ont été amplifiées, à savoir les fréquences médiums. Ce type de traitement est particulièrement recherché par les musiciens. Selon un mode de réalisation, la première égalisation numérique comporte ensuite une étape d'amplification de préparation à l'arrivée dans l'étage de traitement analogique ANA1. Cette disposition permet de régler le niveau du signal afin d'influencer le traitement dans l'étage de traitement analogique ANA1. Par exemple, dans le cas où l'étage de traitement analogique comprend un circuit d'écrêtage à diodes, le réglage du niveau d'amplification (autrement appelé gain) permet de régler le taux de saturation dans l'étage de traitement analogique. Selon un mode de réalisation, la première égalisation numérique comporte ensuite un étage d'écrêtage numérique du signal. Cette disposition permet d'avoir un troisième signal numérique S3 en sortie du premier composant numérique NUM1 dans le niveau ne dépasse le niveau de saturation du premier convertisseur numérique-analogique CNA1. Ainsi, on évite la saturation du convertisseur CNA1.

Selon un mode de réalisation, et lorsque le premier composant numérique NUM1 transmet un troisième signal numérique dérivé S3' au second composant numérique NUM2, le signal numérique dérivé peut avoir subi une partie seulement de la première égalisation numérique EGAL1 avant d'être envoyé au second composant numérique NUM2. Selon un mode de réalisation, le troisième signal numérique dérivé S3' est une copie du signal en sortie de l'étape de premier filtrage de la première égalisation numérique EGAL1. De cette manière, le troisième signal numérique dérivé S3' est un signal qui n'a pas subi les étapes de la première égalisation numérique qui sont effectuées pour préparer le signal à son entrée dans l'étage de traitement analogique ANA1.

Selon un mode de réalisation, le troisième signal numérique dérivé subit une étape d'amplification avant son arrivée dans le second composant numérique NUM2. Cette étape permet notamment d'égaliser les niveaux entre le signal qui est passé par l'étage de traitement analogique ANA1 et le troisième signal numérique dérivé S3'.

Selon un mode de réalisation, le troisième signal numérique dérivé subit également une égalisation fréquentielle avant son arrivée dans le second composant numérique NUM2. Cette étape permet un réglage fréquentiel du troisième signal numérique dérivé.

Selon un mode de réalisation, le troisième signal numérique dérivé est retardé dans le temps afin de compenser le temps de traitement du signal passant par l'étage de traitement analogique ANA1 (et donc par le premier convertisseur numérique-analogique CNA1 et le second convertisseur analogique CAN2). Cette disposition permet d'éviter des problèmes de phase des deux chemins de signal différents empruntés avant leur mixage dans le second composant numérique NUM2. De cette manière, le troisième signal numérique dérivé S3' et le sixième signal numérique S6 sont bien en phase avant leur mixage.

Selon un mode de réalisation, la première égalisation est paramétrable selon un paramètre d'entrée PARA1. Le paramètre d'entrée comporte avantageusement un ensemble de données comprenant le paramètre de chaque filtre mis en place dans la première égalisation. Chaque paramètre des différents traitements effectués sur le troisième signal numérique dérivé S3' avant son mixage dans le deuxième composant numérique NUM2 est également paramétrable par le premier paramètre d'entrée PARA1. Chaque donnée de l'ensemble de données du paramètre d'entrée PARA1 est avantageusement calculée à partir d'un ou plusieurs paramètres fournis par l'utilisateur. Cette disposition permet de paramétrer plusieurs points de fonctionnement avantageux donnant les meilleurs résultats sonores pour l'utilisateur sans que celui-ci ait à entrer chaque paramètre de la première égalisation EGAL1. Selon un mode de réalisation, chaque paramètre de la première égalisation est réglable individuellement par l'utilisateur.

Selon un mode de réalisation, la seconde égalisation numérique EGAL2 comprend une étape d'égalisation fréquentielle du sixième signal numérique S6. Cette égalisation permet de traiter de manière fréquentielle le signal numérisé qui est issu de l'étage de traitement analogique ANA1. Lorsque le signal numérique est mixé avec le troisième signal numérique dérivé S3', l'étape d'égalisation fréquentielle est effectuée avant le mixage des deux signaux.

Selon un mode de réalisation, la seconde égalisation EGAL2 comprend une étape d'amplification ou d'atténuation du sixième signal numérique S6. Lorsque le signal numérique est mixé avec le troisième signal numérique dérivé S3', l'étape d'amplification ou d'atténuation est effectuée après le mixage des deux signaux.

Selon un mode de réalisation, la seconde égalisation comprend une étape d'égalisation fréquentielle de sortie. Cette étape est une égalisation fréquentielle afin de produire le septième signal S7. Lorsque le signal numérique est mixé avec le troisième signal numérique dérivé S3', cette étape d'égalisation fréquentielle de sortie est effectuée après le mixage de ce signal avec le sixième signal numérique S6.

### Exemples d'étages de traitement analogique

Nous allons ici décrire à titre d'exemple plusieurs architectures qui peuvent être mises en place dans l'étage de traitement analogique ANA1.

Un premier mode de réalisation de l'étage de traitement analogique ANA1 est décrit à l'appui de la figure 3. Cet étage de traitement analogique ANA1 comprend un circuit d'écrêtage à diodes. Cet étage de traitement analogique ANA1 comprend deux diodes d'écrêtage DI1, DI2. Il comprend également deux diodes électroluminescentes DI3, DI4. Dans celui-ci, les composants électroniques ayant au moins une plage de fonctionnement non-linéaire prédéfinie et qui seront sollicités dans cette plage de fonctionnement non-linéaire prédéfinie sont les diodes d'écrêtage DI1, DI2 et les diodes électroluminescentes DI3, DI4. Les deux amplificateurs opérationnels AMP1, AMP2 sont ici sollicités uniquement dans leur plage de fonctionnement linéaire. Cet étage de traitement analogique ANA1 permet d'effectuer un écrêtage à diodes sur le quatrième signal analogique S4. Les diodes utilisées dans cet étage peuvent être des diodes au silicium ou bien des diodes au germanium.

L'étage de traitement analogique ANA1 comporte une borne d'entrée E par laquelle entre le quatrième signal analogique S4 et une borne de sortie S par laquelle sort le cinquième signal analogique S5.

Dans cet étage de traitement analogique ANA1, les quatre diodes DI1, DI2, DI3, DI4 sont branchées à l'une de leur borne 1, 2, 3, 4 à un ou plusieurs dispositifs de contrôle du bias. Selon un mode de réalisation, les bornes 1, 2, 3, 4 sont branchées sur le convertisseur numérique-analogique de contrôle CNA3. De cette manière, le convertisseur numérique-analogique de contrôle CNA3 contrôle le potentiel électrique à la borne de chaque diode DI1, DI2, DI3, DI4 afin de contrôler le bias de celles-ci. Selon une disposition, chaque diode peut avoir le même réglage de bias. Selon une autre disposition, chaque bias BIAS1, BIAS2, BIAS3, BIAS4 peut être contrôlé de manière indépendante par le convertisseur numérique-analogique de contrôle CNA3. Le convertisseur numérique-analogique de contrôle CNA3 génère les différents bias en fonction de la première donnée numérique D1 et/ou de la seconde donnée numérique D2. Chaque bias peut être réglé de manière statique, ou bien dynamique en fonction de données mesurées sur le signal dans les premier composant numérique NUM1 et second composant numérique NUM2, ou bien de manière périodique, suivant une fréquence qui est de l'ordre de grandeur des fréquences du signal audio traité ou qui est une fréquence bien plus basse. Dans ce cas, l'utilisation de l'étage de traitement analogique ANA1 permet de conserver le caractère sonore fourni par l'utilisation des diodes analogiques DI1, DI2, DI3, DI4 tout en ayant les qualités des égalisations numériques, ainsi que les outils d'analyse des signaux et d'adaptation des bias BIAS1, BIAS2, BIAS3, BIAS4 en fonction de ces analyses.

Un second mode de réalisation de l'étage de traitement analogique ANA1 est décrit à l'appui de la figure 4. Cet étage de traitement analogique ANA1 comprend un circuit de modulation de l'amplitude du signal le traversant. Cet étage de traitement analogique ANA1 comprend un opto-coupleur ou coupleur optique OPT1. Dans celui-ci, le composant électronique ayant au moins une plage de fonctionnement non-linéaire prédéfinie et qui sera sollicité dans cette plage de fonctionnement non-linéaire prédéfinie est l'opto-coupleur OPT1. Les deux amplificateurs opérationnels AMP1, AMP2 sont ici sollicités uniquement dans leur plage de fonctionnement linéaire. Cet étage de traitement analogique ANA1 permet d'effectuer une modulation de l'amplitude sur le quatrième signal analogique S4.

L'étage de traitement analogique ANA1 comporte une borne d'entrée E par laquelle entre le quatrième signal analogique S4 et une borne de sortie S par laquelle sort le cinquième signal analogique S5.

Dans cet étage de traitement analogique ANA1, l'opto-coupleur OPT1 est branché à l'une de ses bornes 1 à un dispositif de contrôle du bias. Selon un mode de réalisation, la borne 1 est branchée sur le convertisseur numérique-analogique de contrôle CNA3. De cette manière, le convertisseur numérique-analogique de contrôle CNA3 contrôle le potentiel électrique à la borne 1 afin de contrôler le bias de celle-ci. Le convertisseur numérique-analogique de contrôle CNA3 génère le bias en fonction de la première donnée numérique D1 et/ou de la seconde donnée numérique D2. Le bias peut être réglé de manière statique, ou bien dynamique en fonction de données mesurées sur le signal dans les premier composant numérique NUM1 et second composant numérique NUM2, ou bien de manière périodique, suivant une fréquence qui est de l'ordre de grandeur des fréquences du signal audio traité ou qui est une fréquence bien plus basse. Selon un mode de réalisation préféré, le bias est contrôlé de manière périodique de manière à ajuster l'amplitude du cinquième signal analogique et ainsi créer un effet de trémolo sur celui-ci. Selon une variante, le bias est contrôlé en fonction de données d'amplitudes mesurées sur le second signal numérique S2 afin de moduler l'amplitude du signal. Dans ce cas, le dispositif de traitement DIS1 effectue une fonction de compression du son par exemple en diminuant l'amplitude des zones de forte amplitude du signal. Dans ce cas, l'utilisation de l'étage de traitement analogique ANA1 permet de conserver le caractère sonore fourni par l'utilisation de l'opto-coupleur analogique tout en ayant les qualités des égalisations numériques, ainsi que les outils d'analyse des signaux et d'adaptation du bias en fonction de ces analyses.

Un troisième mode de réalisation de l'étage de traitement analogique ANA1 est décrit à l'appui de la figure 5. Cet étage de traitement analogique ANA1 comprend un circuit d'amplification du signal le traversant. Cet étage de traitement analogique ANA1 comprend un transistor TRAN1. Dans celui-ci, le composant électronique ayant au moins une plage de fonctionnement non-linéaire prédéfinie et qui sera sollicité dans cette plage de fonctionnement non-linéaire prédéfinie est le transistor TRAN1. L'amplificateur opérationnel AMP1 est ici sollicité uniquement dans sa plage de fonctionnement linéaire. Cet étage de traitement analogique ANA1 permet d'effectuer une amplification à transistor et un écrêtage à base de transistor sur le quatrième signal analogique S4.

L'étage de traitement analogique ANA1 comporte une borne d'entrée E par laquelle entre le quatrième signal analogique S4 et une borne de sortie S par laquelle sort le cinquième signal analogique S5.

Dans cet étage de traitement analogique ANA1, le transistor TRAN1 est branché à l'une de ses bornes 1 à un dispositif de contrôle du bias. Le transistor TRAN1 est branché à une autre de ses bornes à une résistance elle-même branchée à une borne 2 au dispositif de contrôle du bias. Selon un mode de réalisation, les bornes 1, 2 sont branchées sur le convertisseur numérique-analogique de contrôle CNA3. De cette manière, le convertisseur numérique-analogique de contrôle CNA3 contrôle le potentiel électrique aux bornes 1, 2 afin de contrôler le bias BIAS1 de la borne 1 et le bias BIAS2 de la deuxième borne 2 de celle-ci. Le convertisseur numérique-analogique de contrôle CNA3 génère les bias BIAS1, BIAS2 en fonction de la première donnée numérique D1 et/ou de la seconde donnée numérique D2. Les bias BIAS1, BIAS2 peuvent être réglés de manière statique, ou bien dynamique en fonction de données mesurées sur le signal dans les premier composant numérique NUM1 et second composant numérique NUM2, ou bien de manière périodique, suivant une fréquence qui est de l'ordre de grandeur des fréquences du signal audio traité ou qui est une fréquence bien plus basse. Dans ce cas, l'utilisation de l'étage de traitement analogique ANA1 permet de conserver le caractère sonore fourni par l'utilisation du transistor analogique tout en ayant les qualités des égalisations numériques, ainsi que les outils d'analyse des signaux et d'adaptation des bias BIAS1, BIAS2 en fonction de ces analyses.

### Unité de traitement audio

L'invention concerne également une unité de traitement audio pour instrument de musique comportant un dispositif de traitement audio DIS1 selon l'invention. L'unité audio comporte un interrupteur activable par un utilisateur commandant l'activation du dispositif de traitement DIS1. Cet interrupteur commande l'activation de l'élément de dérivation du signal qui permet de laisser passer le signal à travers le dispositif de traitement DIS1 sans le traiter. L'unité de traitement audio comprend également au moins un potentiomètre activable par un utilisateur permettant de configurer les premier et second paramètres d'entrée PARA1, PAR2. Selon un mode de réalisation, l'unité de traitement audio comprend une comprend un composant électronique et une mémoire, ladite mémoire enregistrant une pluralité de configurations de fonctionnement de plages de valeurs des premiers paramètres d'entrée PARA1 avec les seconds paramètres d'entrée PARA2 et avec les valeurs de bias BIAS1, le au moins premier actionneur comportant des positions activables permettant de sélectionner une configuration donnée enregistrée dans la mémoire, ladite sélection configurant automatique le dispositif de traitement DIS1.

Selon un mode de réalisation présenté à la figure 6, l'unité de traitement audio est une pédale d'effets pour guitare électrique ou électro-acoustique. Dans la figure 6, l'unité audio est branchée dans une guitare électrique d'un côté, et un amplificateur pour guitare électrique de l'autre côté. Le signal électrique issu de la guitare électrique est acquis par l'interface d'entrée INT1 de la pédale d'effets, puis traité par celle-ci, puis transmis par un câble à l'amplificateur. Cette unité audio comprend un interrupteur activable au pied commandant l'activation du dispositif de traitement DIS1. Elle comprend également un autre interrupteur configuré pour être activé au pied permettant de sélectionner des configurations données enregistrées dans la mémoire. La manipulation de cet interrupteur permet également d'enregistrer une configuration donnée dans la mémoire de l'unité de traitement audio. La pédale d'effet comprend également trois potentiomètres permettant de régler le niveau de sortie du signal de la pédale, les paramètres des égalisations, un taux de saturation de l'étage de traitement analogique ANA1. Le dispositif de traitement audio comprend également un potentiomètre permettant de naviguer entre plusieurs points de fonctionnements prédéfinis réglant les paramètres de la première égalisation EGAL1, de la seconde égalisation EGAL2, des réglages de bias des composants électroniques de l'étage de traitement analogique ANA1.

Selon un mode de réalisation, l'unité de traitement audio est un amplificateur pour un instrument électrique, tel qu'une guitare électrique. Dans ce mode de réalisation, l'amplificateur comprend au moins les mêmes réglages que ceux décrits pour le mode de réalisation de la pédale d'effets.

Selon un mode de réalisation, l'unité de traitement audio est une unité audio de type rack comprenant au moins les mêmes réglages que ceux décrits pour le mode relatif à la pédale d'effets.

Selon un mode de réalisation, l'unité de traitement audio est une table de mixage comprenant au moins les mêmes réglages que ceux décrits pour le mode relatif à la pédale d'effets.

### Nomenclature :

DIS1 : dispositif de traitement d'un signal audio
INT1 : interface d'acquisition d'un signal analogique
INT2 : interface de sortie du signal analogique
NUM1 : premier composant numérique
NUM2 : second composant numérique
CAN1 : premier convertisseur analogique-numérique
CAN2 : second convertisseur analogique-numérique
CNA1 : premier convertisseur numérique-analogique
CNA2 : second convertisseur numérique-analogique
CONT1 : convertisseur numérique-analogique de contrôle
COMP1 : composant électronique ayant une plage de fonctionnement non-linéaire prédéfinie
S1 : premier signal analogique d'entrée
S2 : second signal numérique
S3 : troisième signal numérique
S3' : troisième signal numérique dérivé
S4 : quatrième signal analogique
S5 : cinquième signal analogique
S6 : sixième signal numérique
S7 : septième signal numérique
S8 : huitième signal analogique
PARA1 : premiers paramètres d'entrée
PARA2 : seconds paramètres d'entrée
ANA1 : étage de traitement analogique
EGAL1 : première égalisation numérique
EGAL2 : seconde égalisation numérique
BIAS1, BIAS2, BIAS3, BIAS4 : bias des composants électroniques
CAPT : capteur d'ajustement
DI1, DI2 : diodes d'écrêtage
DI2, DI3 : diodes électroluminescentes
AMP1, AMP2 : amplificateurs opérationnels
OPT1 : opto-coupleur
TRAN1 : transistor

## Revendications

1. Dispositif de traitement (DIS1) d'un signal audio comportant :
- Une interface d'acquisition (INT1) d'un premier signal analogique d'entrée (S1) provenant d'une source audio ;
- Un premier convertisseur analogique-numérique (CAN1) du premier signal analogique d'entrée (S1) pour produire un second signal numérique (S2) ;
- Au moins un premier composant numérique (NUM1) pour réaliser une première égalisation numérique (EGAL1) du second signal numérique (S2), ladite première égalisation numérique étant configurable selon des premiers paramètres d'entrée (PARA1), pour produire un troisième signal numérique (S3) ;
- Un premier convertisseur numérique-analogique (CNA1) du troisième signal numérique (S3) pour générer un quatrième signal analogique (S4) ;
- Un étage de traitement analogique (ANA1) comportant au moins un composant électronique ayant au moins une plage de fonctionnement non-linéaire prédéfinie (COMP1), ledit étage étant configuré pour traiter le quatrième signal analogique (S4) dans au moins une partie de la plage de fonctionnement non linéaire afin de générer un cinquième signal analogique (S5) ;
- Un second convertisseur analogique-numérique (CAN2) du cinquième signal analogique (S5) pour produire un sixième signal numérique (S6) ;
- Au moins un second composant numérique (NUM2) pour réaliser une seconde égalisation numérique (EGAL2) dudit sixième signal numérique (S6), ladite seconde égalisation numérique (EGAL2) étant configurable selon des seconds paramètres d'entrée (PARA2), pour produire un septième signal numérique (S7),
- **caractérisé en ce que** le premier composant numérique (NUM1) et/ou le second composant numérique (NUM2) est configuré pour ajuster le bias (BIAS1) du composant électronique ayant au moins une plage de fonctionnement non-linéaire prédéfinie (COMP1), le dispositif de traitement audio comportant en outre au moins un convertisseur numérique-analogique de contrôle (CNA3) configuré pour fournir au moins un signal analogique de contrôle ajustant le bias (BIAS1) du composant électronique ayant au moins une plage de fonctionnement non-linéaire prédéfinie (COMP1) en fonction d'une première donnée de contrôle (D1) fournie par le premier composant numérique (NUM1) et/ou en fonction d'une seconde donnée de contrôle (D2) fournie par le second composant numérique (NUM2

2. Dispositif de traitement (DIS1) selon la revendication précédente d'un signal audio **caractérisé en ce qu'**il comprend en outre :
- Un second convertisseur numérique-analogique (CNA2) du septième signal numérique de sortie (S7) pour produire un huitième signal analogique (S8) ; et
- Une interface de sortie (INT2) du huitième signal analogique de sortie (S8) en sortie du premier composant numérique.

3. Dispositif de traitement (DIS1) d'un signal audio selon l'une quelconque des revendications précédentes **caractérisé en ce qu'**au moins un composant électronique ayant au moins une plage de fonctionnement non-linéaire prédéfinie (COMP1) de l'étage de traitement analogique (ANA1) est une diode, un transistor, un opto-coupleur ou une lampe d'amplification.

4. Dispositif de traitement (DIS1) d'un signal audio selon l'une quelconque des revendications précédentes **caractérisé en ce que** le premier composant numérique (NUM1) comporte un étage d'analyse du second signal numérique (S2), ledit étage d'analyse étant configuré pour générer la première donnée de contrôle (D1) en fonction d'au moins une caractéristique mesurée d'un second signal numérique (S2), de préférence une donnée de détection d'enveloppe du second signal numérique (S2) et/ou une donnée générée en fonction d'une analyse harmonique du second signal (S2) et/ou une donnée d'amplitude du second signal numérique (S2).

5. Dispositif de traitement (DIS1) d'un signal audio selon l'une quelconque des revendications précédentes **caractérisé en ce qu'**il comporte un capteur de température et/ou un capteur de luminosité et/ou un capteur d'hygrométrie.

6. Dispositif de traitement (DIS1) d'un signal audio selon l'une quelconque des revendications précédentes **caractérisé en ce que** le premier composant numérique (NUM1) est configuré pour transmettre un troisième signal numérique dérivé (S3') au deuxième composant numérique (NUM2) qui est configuré pour mixer le troisième signal numérique dérivé (S3') avec le sixième signal numérique (S6).

7. Unité de traitement audio pour instrument de musique comportant un dispositif de traitement (DIS1) selon l'une quelconque des revendications 1 à 6, ladite unité de traitement audio comportant un interrupteur commandant l'activation du dispositif de traitement (DIS1), au moins un premier actionneur pour configurer les premiers paramètres d'entrée (PARA1) et/ou les seconds paramètres d'entrée (PARA2) et/ou le bias (BIAS1).

8. Procédé de traitement d'un signal audio comprenant les étapes de :
- Une acquisition un premier signal analogique d'entrée (S1) provenant d'un instrument de musique/voix ;
- Une première conversion analogique-numérique du premier signal analogique d'entrée (S1) pour produire un second signal numérique (S2) ;
- Au moins une première égalisation (EGAL1) du second signal numérique (S2) par un premier composant numérique (NUM1), ladite première égalisation numérique étant configurable selon des premiers paramètres d'entrée (PARA1), pour produire un troisième signal numérique (S3) ;
- Une première conversion numérique-analogique du troisième signal numérique (S3) pour générer un quatrième signal analogique (S4) ;
- Un traitement analogique, par un étage traitement analogique (ANA1) comportant au moins un composant électronique ayant au moins une plage de fonctionnement non-linéaire prédéfinie (COMP1), du quatrième signal analogique (S4) dans au moins une partie de la plage de fonctionnement non linéaire afin de générer un cinquième signal analogique (S5) ;
- **caractérisé en ce qu'**il comporte en outre :
Un ajustement du bias (BIAS1) du composant électronique ayant au moins une plage de fonctionnement non-linéaire prédéfinie (COMP1) par le premier composant numérique (NUM1) et/ou le second composant numérique (NUM2), l'ajustement étant réalisé par au moins un convertisseur numérique-analogique de contrôle (CNA3) configuré pour fournir au moins un signal analogique de contrôle ajustant le bias (BIAS1) du composant électronique ayant au moins une plage de fonctionnement non-linéaire prédéfinie (COMP1) en fonction d'une première donnée de contrôle (D1) fournie par le premier composant numérique (NUM1) et/ou en fonction d'une seconde donnée de contrôle (D2) fournie par le second composant numérique (NUM2) ;
- Une seconde conversion analogique-numérique du cinquième signal analogique (S5) pour produire un sixième signal numérique (S6) ;
- Une seconde égalisation numérique du sixième signal numérique (S6) par au moins un second composant numérique (NUM2), ladite seconde égalisation numérique (EGAL2) étant configurable selon des seconds paramètres d'entrée (PARA2), pour produire un septième signal numérique (S7) ;
- Une seconde conversion numérique-analogique du septième signal numérique de sortie (S7) pour produire un huitième signal analogique (S8) ; et
- Une sortie du huitième signal analogique par une interface de sortie (INT2).

## Patentansprüche

1. Audiosignalverarbeitungsvorrichtung (DIS1), umfassend:
- Eine Erfassungsschnittstelle (INT1) eines ersten analogen Eingangssignals (S1) von einer Audioquelle;
- Einen ersten Analog-Digital-Wandler (CAN1) des ersten analogen Eingangssignals (S1), um ein zweites digitales Signal (S2) zu erzeugen;
- Mindestens eine erste digitale Komponente (NUM1) zum Durchführen eines ersten digitalen Ausgleichs (EGAL1) des zweiten digitalen Signals (S2), wobei der erste digitale Ausgleich gemäß ersten Eingangsparametern (PARA1) konfigurierbar ist, um ein drittes digitales Signal (S3) zu erzeugen;
- Einen ersten Digital-Analog-Wandler (CNA1) des dritten digitalen Signals (S3), um ein viertes analoges Signal (S4) zu erzeugen;
- Eine analoge Verarbeitungsstufe (ANA1), die mindestens eine elektronische Komponente mit mindestens einem vordefinierten nichtlinearen Betriebsbereich (COMP1) umfasst, wobei die Stufe so eingerichtet ist, dass sie das vierte analoge Signal (S4) in mindestens einem Teil des nichtlinearen Betriebsbereichs verarbeitet, um ein fünftes analoges Signal (S5) zu erzeugen;
- Einen zweiten Analog-Digital-Wandler (CAN2) des fünften analogen Signals (S5), um ein sechstes digitales Signal (S6) zu erzeugen;
- Mindestens eine zweite digitale Komponente (NUM2) zum Durchführen eines zweiten digitalen Ausgleichs (EGAL2) des sechsten digitalen Signals (S6), wobei der zweite digitale Ausgleich (EGAL2) gemäß zweiten Eingangsparametern (PARA2) konfigurierbar ist, um ein siebtes digitales Signal (S7) zu erzeugen,
**dadurch gekennzeichnet, dass** die erste digitale Komponente (NUM1) und/oder die zweite digitale Komponente (NUM2) so eingerichtet ist, dass sie den Bias (BIAS1) der elektronischen Komponente mit mindestens einem vordefinierten nichtlinearen Betriebsbereich (COMP1) anpasst, wobei die Audioverarbeitungsvorrichtung ferner mindestens einen Digital-Analog-Regelwandler (CNA3) umfasst, der so eingerichtet ist, dass er mindestens ein analoges Regelsignal bereitstellt, welches den Bias (BIAS1) der elektronischen Komponente mit mindestens einem vordefinierten nichtlinearen Betriebsbereich (COMP1) in Abhängigkeit von einem ersten von der ersten digitalen Komponente (NUM1) bereitgestellten Regeldatensatz (D1) und/oder in Abhängigkeit von einem zweiten von der zweiten digitalen Komponente (NUM2) bereitgestellten Regeldatensatz (D2) anpasst.

2. Audiosignalverarbeitungsvorrichtung (DIS1) nach dem vorhergehenden Anspruch, **dadurch gekennzeichnet, dass** sie ferner umfasst:
- Einen zweiten Digital-Analog-Wandler (CNA2) des siebten digitalen Ausgangssignals (S7), um ein achtes analoges Signal (S8) zu erzeugen; und
- Eine Ausgangsschnittstelle (INT2) des achten analogen Ausgangssignals (S8) am Ausgang der ersten digitalen Komponente.

3. Audiosignalverarbeitungsvorrichtung (DIS1) nach einem der vorhergehenden Ansprüche, **dadurch gekennzeichnet, dass** mindestens eine elektronische Komponente mit mindestens einem vordefinierten nichtlinearen Betriebsbereich (COMP1) der analogen Verarbeitungsstufe (ANA1) eine Diode, ein Transistor, ein Optokoppler oder eine Verstärkerlampe ist.

4. Audiosignalverarbeitungsvorrichtung (DIS1) nach einem der vorhergehenden Ansprüche, **dadurch gekennzeichnet, dass** die erste digitale Komponente (NUM1) eine Analysestufe des zweiten digitalen Signals (S2) aufweist, wobei die Analysestufe so eingerichtet ist, dass sie den ersten Regeldatensatz (D1) in Abhängigkeit von mindestens einem gemessenen Merkmal eines zweiten digitalen Signals (S2) erzeugt, vorzugsweise ein Hüllkurven-Erkennungsdatensatz des zweiten digitalen Signals (S2) und/oder ein in Abhängigkeit von einer Oberschwingungsanalyse des zweiten Signals (S2) erzeugter Datensatz und/oder ein Amplitudendatendatz des zweiten digitalen Signals (S2).

5. Audiosignalverarbeitungsvorrichtung (DIS1) nach einem der vorhergehenden Ansprüche, **dadurch gekennzeichnet, dass** sie einen Temperatursensor und/oder einen Lichtsensor und/oder einen Feuchtigkeitssensor umfasst.

6. Audiosignalverarbeitungsvorrichtung (DIS1) nach einem der vorhergehenden Ansprüche, **dadurch gekennzeichnet, dass** die erste digitale Komponente (NUM1) so eingerichtet ist, dass sie ein drittes abgeleitetes digitales Signal (S3') an die zweite digitale Komponente (NUM2) überträgt, die so eingerichtet ist, dass sie das dritte abgeleitete digitale Signal (S3') mit dem sechsten digitalen Signal (S6) mischt.

7. Audioverarbeitungsgerät für Musikinstrumente mit einer Verarbeitungsvorrichtung (DIS1) nach einem der Ansprüche 1 bis 6, wobei das Audioverarbeitungsgerät einen Schalter zum Aktivieren der Verarbeitungsvorrichtung (DIS1), mindestens einen ersten Aktuator zum Konfigurieren der ersten Eingangsparameter (PARA1) und/oder der zweiten Eingangsparameter (PARA2) und/oder des Bias (BIAS1) umfasst.

8. Audiosignalverarbeitungsverfahren, umfassend die Schritte:
- Einer Erfassung eines ersten analogen Eingangssignals (S1) von einem Musikinstrument/einer Stimme;
- Einer ersten Analog-Digital-Umwandlung des ersten analogen Eingangssignals (S1) zur Erzeugung eines zweiten digitalen Signals (S2);
- Mindestens eines ersten Ausgleichs (EGAL1) des zweiten digitalen Signals (S2) durch eine erste digitale Komponente (NUM1), wobei der erste digitale Ausgleich gemäß ersten Eingangsparametern (PARA1) konfigurierbar ist, um ein drittes digitales Signal (S3) zu erzeugen;
- Einer ersten Digital-Analog-Umwandlung des dritten digitalen Signals (S3), um ein viertes analoges Signal (S4) zu erzeugen;
**dadurch gekennzeichnet, dass** es ferner umfasst,
- Eine analoge Verarbeitung des vierten analogen Signals (S4) in mindestens einem Teil des nichtlinearen Betriebsbereichs durch eine analoge Verarbeitungsstufe (ANA1), die mindestens eine elektronische Komponente mit mindestens einem vordefinierten nichtlinearen Betriebsbereich (COMP1) umfasst, um ein fünftes analoges Signal (S5) zu erzeugen;
- Eine Bias-Anpassung (BIAS1) der elektronischen Komponente mit mindestens einem vordefinierten nichtlinearen Betriebsbereich (COMP1) durch die erste digitale Komponente (NUM1) und/oder die zweite digitale Komponente (NUM2), wobei die Anpassung durch mindestens einen Digital-Analog-Regelwandler (CNA3) durchgeführt wird, der so konfiguriert ist, dass er mindestens ein analoges Regelsignal bereitstellt, welches den Bias (BIAS1) der elektronischen Komponente mit mindestens einem vordefinierten nichtlinearen Betriebsbereich (COMP1) in Abhängigkeit von einem ersten von der ersten digitalen Komponente (NUM1) bereitgestellten Regeldatensatz (D1) und/oder in Abhängigkeit von einem zweiten von der zweiten digitalen Komponente (NUM2) bereitgestellten Regeldatensatz (D2) anpasst;
- Eine zweite Analog-Digital-Umwandlung des fünften analogen Signals (S5), um ein sechstes digitales Signal (S6) zu erzeugen;
- Einen zweiten digitalen Ausgleich des sechsten digitalen Signals (S6) durch mindestens eine zweite digitale Komponente (NUM2), wobei der zweite digitale Ausgleich (EGAL2) gemäß zweiten Eingangsparametern (PARA2) konfigurierbar ist, um ein siebtes digitales Signal (S7) zu erzeugen;
- Eine zweite Digital-Analog-Umwandlung des siebten digitalen Ausgangssignals (S7), um ein achtes analoges Signal (S8) zu erzeugen; und
- Eine Ausgabe des achten analogen Signals über eine Ausgangsschnittstelle (INT2).

## Claims

1. Device for processing (DIS1) an audio signal comprising :
- An acquisition interface (INT1) of a first analog input signal (S1) from an audio source;
- A first analog-to-digital converter (CAN1) of the first analog input signal (S1) to produce a second digital signal (S2);
- At least one first digital component (NUM1) to perform a first digital equalization (EGAL1) of the second digital signal (S2), said first digital equalization being configurable according to first input parameters (PARA1), to produce a third digital signal (S3);
- A first digital-to-analog converter (CNA1) of the third digital signal (S3) to generate a fourth analog signal (S4);
- An analog processing stage (ANA1) comprising at least one electronic component having at least one predefined non-linear operating range (COMP1), said stage being configured to process the fourth analog signal (S4) in at least a part of the non-linear operating range in order to generate a fifth analog signal (S5);
- A second analog-to-digital converter (CAN2) of the fifth analog signal (S5) to produce a sixth digital signal (S6);
- At least one second digital component (NUM2) to perform a second digital equalization (EGAL2) of said sixth digital signal (S6), said second digital equalization (EGAL2) being configurable according to second input parameters (PARA2), to produce a seventh digital signal (S7),
**characterized in that** the first digital component (NUM1) and/or the second digital component (NUM2) is configured to adjust the bias (BIAS1) of the electronic component having at least one predefined non-linear operating range (COMP1), the audio processing device further comprising at least one control digital-to-analog converter (CNA3) configured to provide at least one control analog signal adjusting the bias (BIAS1) of the electronic component having at least one predefined non-linear operating range (COMP1) as a function of a first control datum (D1) provided by the first digital component (NUM1) and/or as a function of a second control datum (D2) provided by the second digital component (NUM2)

2. Device for processing (DIS1) according to the preceding claim an audio signal **characterized in that** it further comprises:
- A second digital-to-analog converter (CNA2) of the seventh digital output signal (S7) to produce an eighth analog signal (S8); and
- An output interface (INT2) of the eighth analog output signal (S8) at the output of the first digital component.

3. Device for processing (DIS1) an audio signal according to any one of the preceding claims **characterized in that** at least one electronic component having at least one predefined non-linear operating range (COMP1) of the analog processing stage (ANA1) is a diode, a transistor, an optocoupler or an amplification valve.

4. Device for processing (DIS1) an audio signal according to any one of the preceding claims **characterized in that** the first digital component (NUM1) comprises an analysis stage of the second digital signal (S2), said analysis stage being configured to generate the first control datum (D1) as a function of at least one measured characteristic of a second digital signal (S2), preferably an envelope detection datum of the second digital signal (S2) and/or a datum generated as a function of a harmonic analysis of the second signal (S2) and/or an amplitude datum of the second digital signal (S2).

5. Device for processing (DIS1) an audio signal according to any one of the preceding claims **characterized in that** it comprises a temperature sensor and/or a luminosity sensor and/or a hygrometry sensor.

6. Device for processing (DIS1) an audio signal according to any one of the preceding claims **characterized in that** the first digital component (NUM1) is configured to transmit a third derived digital signal (S3') to the second digital component (NUM2) which is configured to mix the third derived digital signal (S3') with the sixth digital signal (S6).

7. Audio processing unit for musical instrument comprising a processing device (DIS1) according to any one of claims 1 to 6, said audio processing unit comprising a switch commanding the activation of the processing device (DIS1), at least one first actuator for configuring the first input parameters (PARA1) and/or the second input parameters (PARA2) and/or the bias (BIAS1).

8. Method for processing an audio signal comprising the steps of:
- An acquisition of a first analog input signal (S1) from a musical instrument/voice;
- A first analog-to-digital conversion of the first analog input signal (S1) to produce a second digital signal (S2);
- At least one first equalization (EGAL1) of the second digital signal (S2) by a first digital component (NUM1), said first digital equalization being configurable according to first input parameters (PARA1), to produce a third digital signal (S3);
- A first digital-to-analog conversion of the third digital signal (S3) to generate a fourth analog signal (S4);
- An analog processing, by an analog processing stage (ANA1) comprising at least one electronic component having at least one predefined non-linear operating range (COMP1), of the fourth analog signal (S4) in at least a part of the non-linear operating range in order to generate a fifth analog signal (S5);
**characterized in that** in further comprises :
- An adjustment of the bias (BIAS1) of the electronic component having at least one predefined non-linear operating range (COMP1) by the first digital component (NUM1) and/or the second digital component (NUM2), the adjustment being performed by at least one control digital-to-analog converter (CNA3) configured to provide at least one control analog signal adjusting the bias (BIAS1) of the electronic component having at least one predefined non-linear operating range (COMP1) as a function of a first control datum (D1) provided by the first digital component (NUM1) and/or as a function of a second control datum (D2) provided by the second digital component (NUM2);
- A second analog-to-digital conversion of the fifth analog signal (S5) to produce a sixth digital signal (S6);
- A second digital equalization of the sixth digital signal (S6) by at least one second digital component (NUM2), said second digital equalization (EGAL2) being configurable according to second input parameters (PARA2), to produce a seventh digital signal (S7);
- A second digital-to-analog conversion of the seventh digital output signal (S7) to produce an eighth analog signal (S8); and
- An output of the eighth analog signal via an output interface (INT2).
